# EUROPÄISCHE PATENTSCHRIFT

(11) **EP 0 141 177 B1**
(45) Veröffentlichungstag und Bekanntmachung des Hinweises auf die Patenterteilung: **16.06.1987**
(21) Anmeldenummer: 84110759.2
(22) Anmeldetag: 10.09.1984
(51) Int. Cl.: B28B 1/52, B30B 7/02, B28B 13/02, B28B 13/04, B65H 5/02

(54) **Anlage zum Pressen von Faserzementplatten**
Apparatus for compressing fibrous-cement slabs
Installation pour le pressage de plaques de fibro-ciment

(30) Priorität: 28.09.1983 CH 5245/83
(43) Veröffentlichungstag der Anmeldung: 15.05.1985
(73) Patentinhaber: BELL MASCHINENFABRIK AKTIENGESELLSCHAFT, CH-6010 Kriens (CH)
(72) Erfinder: Kummer, Oskar, CH-6010 Kriens (CH)
(74) Vertreter: Kubr, Václav

## Beschreibung

Die Erfindung bezieht sich auf eine Anlage zum Pressen von Faserzementplatten, welche zuerst in Form einer Faserzementmatte mittig auf einer Pressunterlage mit symmetrisch angeordneten, seitlichen Manipulationsflächen zwischen diesen liegen und hinein zu einer Pressungsstelle einer Presse und danach als gepresste Platten auf der Pressunterlage von der Pressungsstelle heraus mittels einer Transportvorrichtung transportiert werden. Welche zur Aufnahme der Pressunterlagen mit den Platten zwei zueinander parallel entlang der Pressungsstelle verlaufende Transportbänder aufweist, auf welchen die Pressunterlagen freiliegend zum Transport kommen, wobei den Bändern eine Antriebsvorrichtung zugeordnet ist.

In einem heute üblichen kontinuierlichen Herstellungsprozess von Faserzementplatten wird eine prefabrizierte Faserzementmatte auf eine zugestellte Pressunterlage umgesetzt. Die beladene Unterlage wird zu einer Presse in eine Pressungsstelle transportiert und, dort positioniert, mit der Matte abgepresst. Nach dem Pressungsvorgang wird die Unterlage mit der gepressten Platte von der Pressungsstelle heraustransportiert. Anschliessend wird die Platte von der Unterlage abgenommen und die leere Unterlage wird zurück zum Anfang der Anlage transportiert, um dort erneut mit einer zu pressenden Faserzementmatte beladen zu werden. Üblicherweise zirkulieren eine Anzahl der Pressunterlagen in dem Prozess mit einer Geschwindigkeit von zum Beispiel 3 m/sek und in einer Sequenz von zum Beispiel 12 Sekunden. Dabei arbeitet eine solche Anlage automatisch, und aus Sicherheitsgründen ist ein Eingriff der menschlichen Hand ausgeschlossen. Es wird eine ununterbrochene Produktion rund um die Uhr verlangt. Dementsprechend werden an die Verlässlichkeit des Transportes der Pressunterlagen .beziehungsweise der beladenen Pressunterlagen hohe Ansprüche gestellt, insbesondere was eine genaue Positionierung an den erwähnten Behandlungs- oder Manipulationsstationen der Anlage betrifft. Der Transport ist auch deswegen schwierig zu gewährleisten, da die zirkulierenden Pressunterlagen hauptsächlich bei dem Pressen beeinträchtigt werden und mehr oder weniger verformt, zum Beispiel nicht mehr ideal plan, transportiert werden müssen.

Es wurde versucht, mit Einsatz von Kettenschleppzügen den Transport zu lösen. Diese erweisen sich wenig zufriedenstellend. Wegen dem unterschiedlich und hauptsächlich durch Verschleiss sich unberechenbar noch vergrössernden Spiel zwischen den Kettengliedern ist ein punktuell paralleler Gleichlauf eines Paares der Schleppketten technisch unerreichbar. Des weiteren müssen die oft unebenen, beschädigten Unterlagen mittels komplizierter Greifer zu den Kettenzügen gehalten werden. Eine genaue Positionierung ist bei diesen Transportvorrichtungen kaum erreichbar, oft verkanten sich die Unterlagen relativ zu dem vorgesehenen Transportweg. Aus allen diesen Gründen wird der Prozessablauf gestört und es kommt zu Unterbrechungen der Produktion, bis der Schaden oder die Schadenursache behoben ist.

Aehnliche Schwierigkeiten ergaben sich auch, als man versuchte, die Transportvorrichtung mit üblichen Transportbändern zu versehen. Hier war ein parallel synchroner Lauf eines Bänderpaares, hauptsächlich wegen unvermeidbarem Schlupf zwischen dem Antrieb und dem Band, nicht zu erreichen. Auch beim Anfahren und Abbremsen kam es zum Verrutschen der Unterlagen oder zum Verkanten, was eine genaue Positionierung verunmöglichte. Eine solche, anfangs angegebene Vorrichtung ist in der FR-A-22 89 329 gezeigt.

Schliesslich kommen auch zwischen zwei Stationen hin- und hergehende Ladewagen in Frage, wie sie zum Beispiel aus der DE-A-3 146 813 bekannt sind. Diese Transportvorrichtung scheint technisch aufwendig zu sein.

Es ist Aufgabe der Erfindung, ein für eine Anlage der eingangs beschriebenen Art, gegenüber den bisher bekannten, verbessertes Transportsystem vorzuschlagen. Insbesondere soll dabei ein Verkanten oder Verrutsch der zu transportierenden Pressunterlagen vermieden und dadurch ihre exakte Positionierung in den einzelnen Behandlungs- bzw. Manipulationsstationen prellungsfrei gewährleistet werden. Die Transportvorrichtung soll relativ einfach und auch für Anlagen mit Pressen mit zwei übereinander angeordneten Pressungsstellen anwendbar sein.

Zur Lösung dieser Aufgabe wird erfindungsgemäss vorgeschlagen, dass der relative Abstand und die Breite der Bänder dem Abstand und der Breite der Manipulationsflächen der Pressunterlagen entsprechen, und dass die Bänder, beide gleich, mit ihrer Länge nach im regelmässigen Abstand aufeinander folgenden, zum Band ortsfesten Eingriffsstellen versehen sind, wobei die Antriebsvorrichtung den Eingriffsstellen entsprechend ausgebildete, in die Eingriffsstellen eingreifende Eingriffselemente aufweist und zu synchronem Bewegen der beiden Bänder, d. h. mit gleicher Geschwindigkeit zu gleicher Zeit, ausgeführt ist.

Damit ist ein punktuell synchroner Lauf der beiden Transportbänder relativ zueinander gegeben, so dass ein Verkanten nicht verkommen kann und ein störungsfreier Transport mit genauer Positionierung in der jeweiligen Station erreicht ist.

Eine bevorzugte Ausführung ist dadurch gegeben, dass die Transportbänder als Zahnriemen ausgebildet sind, deren regelmässig angeordnete Zähne die Eingriffsstellen bilden, wobei die Teilung und Zahnform der Zahnriemen entsprechend verzahnte Antriebszahnräder vorgesehen sind, welche die Eingriffselemente der Antriebsvorrichtung bilden.

Solche Zahnriemen sind auf dem Markt erhältlich und die mit ihnen bestückte Transportvorrichtung arbeitet verlässlich und praktisch wartungsfrei.

Weitere Merkmale der Erfindung sind Gegenstand der Ansprüche 3-11.

Im weiteren wird eine erfindungsgemässe Anlage und ihre Vorteile näher beschrieben und erklärt.

Die Beschreibung bezieht sich auf folgende Zeichnungsfiguren :
Figur 1 zeigt eine mit erfindungsgemässen Transportvorrichtungen versehene Anlage zum Pressen von Faserzementplatten schematisch von der Seite.
Figur 2 zeigt ein Detail der Transportvorrichtung.
Figur 3 zeigt eine Wartestation der Transportvorrichtung.

Die in Figur 1 dargestellte Anlage dient zum Pressen von Faserzementplatten 1. Zuerst in Form einer Faserzementmatte liegen diese, wie in Figur 2 gezeigt ist, auf einer Pressunterlage 2, welche symmetrisch parallel angeordnete seitliche Manipulationsflächen 3 aufweist. Die Platte 1 liegt also zwischen den Manipulationsflächen 3. Die Unterlage 2 ist in dem von der Platte 1 abgedeckten Bereich perforiert, zum Abführen der beim Pressen aus der Matte herauszupressenden Flüssigkeit. Bei Pressen von gewellten Faserzementplätten ist die Unterlage 2 in diesem Bereicht gewellt. Die Manipulationsflächen 3 sind jeweils plan und liegen in gleicher Ebene.

Mittels einer Transportvorrichtung, die generell mit 6 bezeichnet ist, wird die Unterlage 2 mit der Platte 1 hinein zu einer Pressungsstelle 4 einer Presse 5 transportiert und nach der erfolgten Pressung, wenn die Platte 1 fertig gepresst ist, wird die Unterlage 2 mit der Platte 1 aus der Pressungsstelle 4 heraustransportiert.

Die Pressungsstelle ist von Pressstempeln 7 gebildet, die das Format der Platte 1 abdecken, so dass die Manipulationsflächen 3 der Unterlage 2 ausserhalb und parallel entlang der Pressungsstelle liegen, wenn die Platte 1 mit der Unterlage 2 in der Pressungsstelle 4 positioniert ist.

Zur Aufnahme der einzelnen Pressunterlagen 2 mit den Platten 1 weist, wie es in Figur 2 besonders deutlich gezeigt ist, die Transportvorrichtung 6 zwei Transportbänder 8 auf. Sie verlaufen zueinander parallel entlang der Pressungsstelle 4 durch die Presse 5. Der Abstand zwischen den Bändern 8 und ihre Breite entsprechen dem relativen Abstand und der Breite der Manipulationsflächen 3 der Pressunterlagen 2. Ihrer Länge nach sind die Bänder 8, beide gleich, mit im regelmässigem Abstand aufeinander folgenden, zum Band 8 ortsfesten Eingriffsstellen 9 versehen. Diesen Transportbändern 8 ist eine Antriebsvorrichtung 10 zugeordnet, welche den Eingriffsstellen 9 entsprechend ausgebildete, in die Eingriffsstellen eingreifende Eingriffselemente 11 aufweist. Die Antriebsvorrichtung 10 ist zu synchronem Bewegen der Bänder 8 ausgeführt. Sie dient also zum Bewegen der Bänder 8 mit gleicher Geschwindigkeit und zu gleicher Zeit.

Wie in diesem Beispiel ausgeführt und in Figur 2 andeutungsweise gezeigt, sind die Transportbänder als Zahnriemen 8 ausgebildet, deren regelmässig der Länge nach angeordnete Zähne 9 die Eingriffsstellen bilden. Die Antriebsvorrichtung 10 weist ein jedem Zahnriemen 8 zugeordnetes Antriebszahnrad 11 auf, welches entsprechend der Teilung und Zahnform der Zahnriemen 8 verzahnt ist und das erwähnte Eingriffselement bildet. Wie auch aus der Figur 2 ersichtlich, ist nur eine Seite des Zahnriemens 8 verzahnt und die andere Seite ist glatt. Man sieht, dass der Zahnriemen 8 mit seiner verzahnten Seite einer zu transportierenden Pressunterlage 2 zugewandt ist, welche auf den Zahnriemen 8 freiliegend transportiert wird.

Um einen absolut verrutschlosen Antrieb des Zahnriemens 8 zu erreichen, ist der Zahnriemen 8 mittels zwei Umlenksrollen 12 geführt, so dass er um das Antriebszahnrad 11 eine Schlinge bildet. Es ist dabei eine Umschlingung im Bereich von 180° gegeben. Gleichzeitig dienen die Umlenksrollen 12 als Spannrollen für den Zahnriemen 8.

Es hat sich gezeigt, dass sich ein aus armiertem Kunststoff hergestellter Zahnriemen für diese Transportvorrichtung am bestem eignet. Seine glatte Seite soll gute Gleiteigenschaften gegenüber einer Führungsunterlage 13, die zu seiner Führung vorgesehen und zum Beispiel aus Kunststoff ist, vorweisen. Ein solcher Zahnriemen ist auf dem Markt erhältlich. Es ist auch denkbar, einen flüssigen Film, z. B. eine hydrostatisch aufgebaute Flüssigkeitsschicht, zwischen dem Zahnriemen 8 und der Führungsunterlage 13 vorzusehen, um verschleissfreie Verhältnisse im vorliegenden Fall zu erreichen.

Die Synchronisation der beiden, ein zusammenarbeitendes Paar bildenden Zahnriemen ist einfacherweise dadurch erreicht, dass das zugeordnete Antriebszahnräder-Paar von einer gemeinsamen Welle getrieben ist, die einem Antriebsmotor M zugekoppelt ist.

In dieser beschriebenen Transportvorrichtung bewegen sich die beiden Zahnriemen 8 absolut synchron und konform. Dass heisst, es kommt zu keiner relativen augenblicklichen punktuellen Verschiebung des einen Zahnriemens relativ zu dem anderen im Paar. Die relativ schwere Pressunterlage 2 mit der Platte 1 liegt frei aber trotzdem verrutschlos auf dem Zahnriemen und kann nicht durch momentane Verspätung oder Vorlauf des einen Bandes gegenüber dem anderen verschoben und/oder verkantet werden und ist so genau positionierbar an einer gewünschten Stelle des Transportweges.

Zum Erhöhen der Adhaesion zwischen dem Transportband 8 und der Pressunterlage 2 sind die einander zugewandten, beziehungsweise zum Anliegen kommenden Flächen der Transportbänder 8 und der Manipulationsflächen 3 der Pressunterlagen 2, im Falle der Zahnriemen genügt dieses nur bei den Manipulationsflächen, mit einer griffigen Oberfläche zu versehen. Dann ist ein rutschfester Sitz der Pressunterlage auf den Bändern sicher erreicht.

Um den Transport in einzelnen Abschnitten des Transportweges unterschiedlich und wie wünschbar regeln zu können, ist die Transportvorrichtung 6 in drei Abschnitte aufgeteilt : Einem Abschnitt 6¹, der durch die Presse 5 führt, ist ein Abschnitt 6², der als eine Wartestation dient, vorgelagert, und ein Abschnitt 6³ nachgelagert, der als eine Abstellstation dient. Jeder der drei Abschnitte 6¹, 6², 6³ weist in seinem Bereich jeweils ein Paar der Transportbänder 8¹, 8², 8³ auf. Jedes Paar ist von dem anderen antriebsmässig separiert und ist mit einer eigenen, eigens befehligten und regulierbaren Antriebsvorrichtung 10¹, 10², 10³ ausgestattet. Jede Antriebsvorrichtung ist mittels eines eigenen, eigens befehligten und regulierbaren Gleichstrommotors M angetrieben.

Die in Figur 1 dargestellte Anlage ist mit einer Presse 5 mit zwei übereinander angeordneten Pressungsstellen 4' und 4² bestückt. Diese Presse verpresst in einem Arbeitstakt zwei Platten auf einmal. Jeder der Pressungsstellen 4' und 4² ist eine Transportvorrichtung 6 zugeordnet. So findet bezüglich der Presse der Transport der Pressunterlagen 2 mit den Platten 1 in einer unteren und in einer oberen Etage gleichzeitig und im gleichen Takt statt. Die obere Etage ist in der Zeichnung gestrichelt dargestellt.

Vorfabrizierte Faserzementmatten werden auf die Pressunterlagen in einer Aufladestation 14 aufgelegt. Die Unterlage liegt dabei auf einem Transportband 15 der Station und wartet dort, bis die Matte aufgesetzt ist.

Die fertiggepressten Faserzementplatten werden von den Pressunterlagen in eine Entnahmestation 16, links im Bild, auf einem Transportband 17 der Station liegend, entnommen. Die Transportbänder 15 und 17 der Auflade- bzw. der Entnahme-Station sind auf dem Niveau der unteren obenerwähnten Transportetage.

Jede zweite, von der Aufladestation kommende beladene Pressunterlage wird von dem Niveau der unteren Etage auf das Niveau der obenerwähnten oberen Etage gehoben und nach Verpressung auf das Niveau der unteren Etage abgesetzt. Dieses passiert im Bereich der Wartestation 6² bzw. im Bereich der Abstellstation 6³. Eine dazu dienende Warte- bzw. Abstellstation ist näher in Fig. 3 dargestellt. Die Transportbänder 8 der oberen Etage sind an einem Gestell 20 seitlich verschiebbar gelagert angeordnet, so dass der relative Abstand zwischen den Bändern über die Breite der Pressunterlage vergrösserbar ist. Sind die Bänder in dieser gespreizten Position, ist die Pressunterlage zwischen ihnen in vertikaler Richtung transportierbar. Diesen vertikalen Transport besorgt ein Hebetisch mit einer horizontalen Tischplatte 21, welche mittels einer Hebevorrichtung 22 in eine obere Position oberhalb des Niveaus der oberen Etage und in eine untere Position, unterhalb des Niveaus der unteren Etage umstellbar ist.

- Die Anlage arbeitet in folgenden Operationsschritten :

Eine erste Pressunterlage wurde an den Transportbändern 15 der Aufladestation liegend mit der Matte beladen.

Nach gleichzeitiger Bewegung der Bänder 15 und der anschliessenden Bänder 8² ist die Unterlage in der Wartestation 62" auf den unteren Bändern 8² positioniert.

Die Tischplatte 21 ist in ihrer unteren Position.

Die oberen Transportbänder der Wartestation 6² werden gespreizt und sind in der in Fig. 3 rechts oben dargestellten Position, so dass die Unterlage zwischen ihnen transportierbar ist.

Die Tischplatte 21 geht in ihre obere Position und hebt die Unterlage oberhalb des Niveaus der oberen Etage.

Die oberen Bänder kehren Zurück und befinden sich unterhalb der Manipulationsflächen der Unterlage. Diese Position ist in Figur 3 links oben im Bild zu sehen.

Die Tischplatte 21 kehrt zurück in ihre untere Position und die erste Unterlage kommt auf die oberen Bänder zu liegen.

Eine zweite, inzwischen beladene Unterlage kommt in die untere Etage der Wartestation 6² gefahren.

Die Pressungsstellen 4¹ und 4² der Presse 5 öffnen sich.

Durch gleichzeitiges Bewegen der Transportbänder 8² und 8¹ der beiden Etagen werden die erste und die zweite beladene Unterlage in den bezüglichen Pressungsstellen positioniert.

Der Verpressungsvorgang wird vollbracht und die Pressungsstellen 4¹ und 4² geöffnet.

Durch gleichzeitiges Bewegen der Bänder 8¹ und der anschliessenden Bänder 8³ der beiden Etagen werden die erste und die zweite Unterlage gleichzeitig in die Abstellstation 6³ gefahren und dort positioniert. Gleichzeitig transportieren die Bänder 8² und 8¹ in den beiden Etagen die nächsten zwei wartenden Unterlagen in die Pressungsstellen 4' und 4².

Die in der unteren Etage sich befindende Unterlage wird durch gleichzeitiges Bewegen der unteren Bänder 8³ und der anschliessenden Bänder 17 in die Entladestation 16 eingefahren und die gepresste Platte wird der Unterlage entnommen.

Die leere Unterlage wird über einen Transportweg zurück zu der Aufladestation 14 transportiert.

Die Tischplatte 21 in der Abstellstation 6³ geht in ihre obere Position und hebt damit die auf den oberen Bändern bisher liegende Unterlage.

Die damit entlasteten oberen Bänder werden voneinander gespreizt und die Tischplatte 21 mit der auf ihr liegenden Pressunterlage kehrt nachher in ihre untere Position zurück. Damit ist die Unterlage auf die Bänder 8? der unteren Etage der Abstellstation 6³ umgesetzt.

Die oberen Bänder kehren in ihre engere Position zurück und sind so zur Uebernahme einer weiteren Pressunterlage bereitgestellt.

Durch gleichzeitiges Bewegen der unteren Bänder 8³ und der anschliessenden Bänder 17 wird die von oben nach unten umgesetzte Unterlage in die Entladestation eingefahren und nach Abnahme der Faserzementplatte wird die leere Unterlage über den oben erwähnen Transportweg zurück in Richtung zu der Aufladestation 14 transportiert.

Die Anlage arbeitet kontinuierlich und der beschriebene Transport der Unterlagen wird im Einklang zu dem Takt der Presse 5 geregelt. Im halben Takt dazu geschieht das Beladen und Entladen der Unterlagen in den Stationen 14 und 16. Auch das Umsetzen jeder zweiten Unterlage von der einen in die andere Etage in den Stationen 6² bzw, 6³ geschieht innerhalb des Zeitabschnitts eines halben Taktes.

Die Transportvorrichtungen in den Stationen 14 und 16 d. h. die Transportbänder 15 bzw. 17 und die Antriebsvorrichtungen 18 bzw. 19, sind auch im Sinne der beschriebenen Erfindung ausgeführt. Mit gleichen Mitteln ist auch der Zurücktransport der leeren Unterlagen gelöst.

## Patentansprüche

1. Anlage zum Pressen von Faserzementplatten (1), welche zuerst in Form einer Faserzementmatte mittig auf einer Pressunterlage (2) mit symmetrisch angeordneten seitlichen Manipulationsflächen (3) zwischen diesen liegen und hinein zu einer Pressungsstelle (4) einer Presse (5) und danach als gepresste Platten auf der Pressunterlage von der Pressungsstelle heraus mittels einer Transportvorrichtung (6) transportiert werden, welche zur Aufnahme der Pressunterlagen (2) mit den Platten (1) zwei zueinander parallel entlang der Pressungsstelle (4) verlaufende Transportbänder (8) aufweist, auf welchen die Pressunterlagen (2) freiliegend zum Transport kommen, wobei den Bändern (8) eine Antriebsvorrichtung (10) zugeordnet ist, dadurch gekennzeichnet, dass der relative Abstand und die Breite der Bänder (8) dem Abstand und der Breite der Manipulationsflächen (3) der Pressunterlagen entsprechen, und dass die Bänder (8), beide gleich, mit ihrer Länge nach im regelmässigen Abstand aufeinander folgenden, zum Band ortsfesten Eingriffsstellen (9) versehen sind, wobei die Antriebsvorrichtung (10) den Eingriffsstellen (9) entsprechend ausgebildete, in die Eingriffstellen eingreifende Eingriffselemente (11) aufweist und zu synchronem Bewegen der beiden Bänder (8), d. h. mit gleicher Geschwindigkeit zu gleicher Zeit, ausgeführt ist.

2. Anlage nach Anspruch 1, dadurch gekennzeichnet, dass die Transportbänder als Zahnriemen (8) ausgebildet sind, deren regelmässig angeordnete Zähne (9) die Eingriffsstellen bilden, wobei der Teilung und Zahnform der Zahnriemen entsprechend verzahnte Antriebszahnräder (11) vorgesehen sind, welche die Eingriffselemente der Antriebsvorrichtung bilden.

3. Anlage nach Anspruch 2, dadurch gekennzeichnet, dass nur eine Seite des Zahnriemens (8) verzahnt ist, und seine andere Seite glatt ist, und dass der Zahnriemen mit seiner verzahnten Seite einer zu transportierenden Pressunterlage (2) zugewandt ist, welche auf den Zahnriemen freiliegend transportiert wird.

4. Anlage nach Anspruch 3, dadurch gekennzeichnet, dass der Zahnriemen (8) zum Antrieb mittels zwei Umlenksrollen (12), um das Antriebszahnrad (11) eine Schlinge bildend, geführt angeordnet ist. -

5. Anlage nach Anspruch 3, dadurch gekennzeichnet, dass der Zahnriemen (8) aus armiertem Kunststoff ist, und dass die glatte Seite des Zahnriemens gegenüber einer Führungsunterlage (13) für den Zahnriemen gute Gleiteigenschaften aufweist.

6. Anlage nach Anspruch 1, dadurch gekennzeichnet, dass die Transportvorrichtung (6) in drei Abschnitte aufgeteilt ist, wobei einem durch die Presse (5) führenden Abschnitt (6¹) eine Wartestation (6²) vorgelagert und eine Abstellstation (6³) nachgelagert ist, welche drei Abschnitte in ihrem Bereich jeweils ein Paar der Transportbänder (8) aufweisen, und jeder Abschnitt für sich mit einer eigenen, eigens befehligten und regulierbaren Antriebsvorrichtung (10¹, 10², 10³) ausgestattet ist.

7. Anlage nach Ansprüchen 1 bis 6, gekennzeichnet durch eine Presse (5) mit zwei übereinander angeordneten Pressungsstellen (4¹, 4²), und dadurch, dass jeder der Pressungsstellen eine eigene Transportvorrichtung (6) zugeordnet ist.

8. Anlage nach Ansprüchen 7 bzw. 6, bei welcher die Transportvorrichtungen (6) jeweils eine Warte- (6²) und eine Abstellstation (6³) ausweisen, dadurch gekennzeichnet, dass die oberen Paare der Transportbänder (8) in den Stationen seitlich verschiebbar gelagert angeordnet sind, zum Vergrössern des relativen Abstandes der Bänder (8) über die Breite der Pressunterlage (2), so dass bei diesem vergrösserten Abstand die Pressunterlage (2) zwischen den Bändern hindurch in vertikaler Richtung transportierbar ist, und dass zu diesem Transport bei den Stationen Hebevorrichtungen (21) vorgesehen sind.

9. Anlage nach einem der Ansprüche 1 bis 8, dadurch gekennzeichnet, dass die Antriebsvorrichtungen (10) jeweils mit einem eigenen, eigens befehligten und regulierbaren Gleichstrommotor (M) ausgestattet sind.

10. Anlage nach Anspruch 2, dadurch gekennzeichnet, dass für ein Paar der Zahnriemen (8) ein Paar der Antriebszahnräder (11) vorgesehen ist, die von einer gemeinsamen, einem Antriebsmotor (M) zugekoppelten Welle synchron getrieben sind.

11. Anlage nach Anspruch 1, dadurch gekennzeichnet, dass die Transportbänder (8) eine griffige, einen relativen Verrutsch der zu transportierenden Pressungsunterlagen (2) erschwerende, den Manipulationsflächen (3) zugewandte Oberfläche aufweisen, wobei auch die Manipulationsflächen (3) an ihrer den Transportbändern (8) zugewandten Seite eine entsprechend ausgebildete Fläche aufweisen, zum rutschfesten Kontakt zwischen den Transportbändern (8) und den Pressunteriagen (2).

## Claims

1. Apparatus for the compression of fibrous-cement slabs (1), which initially lie in the form of a fibrous-cement mat centrally on a pressing base (2), with symmetrically arranged lateral handling surfaces (3) and between the latter, and are transported into a compression station (4) of a press (5) and thereafter are transported as compressed plates out from the compression station on the pressing base by means of a conveying device (6). which to receive the pressing bases (2) with the plates (1) has two conveyor belts (8) running parallel to each other along the compression station (4), on which belts the pressing bases (2) come to be transported lying freely, a drive device (10) being associated with the belts (8), characterized in that the relative distance and the width of the belts (8) correspond to the distance and the width of the handling surfaces (3) of the pressing bases, and that the belts (8), which are both identical, are provided with engagement sections (9) which are fixed to the belt and follow each other at regular intervals along the length of the belts, the drive device (10) having engagement elements (11) which are constructed corresponding to the engagement sections (9) and engage in the engagement sections, and being designed for synchronous movement of the two belts (8), i.e. at the same speed at the same time.

2. Apparatus according to Claim 1, characterized in that the conveyor belts are constructed as toothed belts (8), the regularly arranged teeth (9) of which form the engagement sections, driving cogwheels (11) being provided, which are toothed corresponding to the spacing and tooth form of the toothed belts and which form the engagement elements of the drive device.

3. Apparatus according to Claim 2, characterized in that only one side of the toothed belt (8) is toothed, and its other side is smooth, and that the toothed belt faces with its toothed side a pressing base (2) which it to be transported, which is transported lying freely on the toothed belt.

4. Apparatus according to Claim 3, characterized in that the toothed belt (8) is arranged for driving by means of two guide rollers (12), and is guided to form a loop around the driving cogwheel (11).

5. Apparatus according to Claim 3, characterized in that the toothed belt (8) is of reinforced synthetic material, and that the smooth side of the toothed belt has good sliding properties with respect to a guide base (13) for the toothed belt.

6. Apparatus according to Claim 1, characterized in that the conveying device (6) is divided into three sections, a stand-by station (6²) being arranged in front of a section (6') leading through the press (5), and a depositing station (6³) being arranged thereafter, which three sections in each case have in their area a pair of the conveyor belts (8), and each section is equipped for itself with its own expressly commanded and adjustable drive device (10¹, 10², ₁₀3).

7. Apparatus according to Claims 1 to ·6, characterized by a press (5) with two pressing sections (4¹, 4²) which are arranged one over the other, and in that each of the pressing sections is associated with its own conveying device (6).

8. Apparatus according to Claims 7 or respectively 6, in which the conveying devices (6) in each case have a stand-by station (6²) and a depositing station (6³), characterized in that the upper pairs of the conveyor belts (8) are arranged so as to be laterally slidably mounted in the stations, to increase the relative distance of the belts (8) over the width of the pressing base (2), so that with this increased distance the pressing base (2) is able to be transported through between the belts in a vertical direction, and that lifting devices (21) are provided at the stations for this transportation.

9. Apparatus according to one of Claims 1 to 8, characterized in that the drive devices (10) in each case are equipped with their own, expressly commanded and ajustable direct-current motor (M).

10. Apparatus according to Claim 2, characterized in that for a pair of toothed belts (8) there is provided a pair of driving cogwheels (11) which are driven in synchronism by a common shaft which is coupled to a driving motor (M).

11. Apparatus according to Claim 1, characterized in that the conveyor belts (8) have a gripping surface which renders difficult relative slipping of the pressing bases (2) which are to be transported, which surface faces the handling surfaces (3), the handling surfaces (3) also having a correspondingly constructed surface on their side facing the conveyor belts (8), for non-slip contact between the conveyor belts (8) and the pressing bases (2).

## Revendications

1. Installation pour le pressage de plaques (1) de fibrociment qui sont d'abord placées sous forme d'une matte de fibrociment sur un support de pressage (2) au milieu de ce dernier, muni de surfaces de manipulation (3) latérales entre lesquelles repose la matte de fibrociment, qui sont ensuite transportées à l'intérieur d'un poste de pressage (4) d'une presse (5) et enfin, une fois pressées, transportées sur le support de pressage à l'extérieur du poste de pressage au moyen d'un dispositif de transport qui présente deux bandes transporteuses (8) parallèles entre elles, circulant dans le sens de la longueur du poste de pressage (4), destinées à recevoir le support de pressage (2) avec les plaques (1) sur lesquelles les supports de pressage (2) reposent librement, un dispositif d'entraînement (10) étant prévu pour agir sur les bandes (8), caractérisée par le fait que l'écart relatif et la largeur des bandes (8) correspondent à l'écart et à la largeur des surfaces de manipulation (3) des supports de pressage, et que les bandes (8), toutes deux identiques, sont munies de points d'actionnement (9) fixés sur elles, et sont régulièrement espacés dans le sens de la longueur. le dispositif d'entraînement (10) présentant des éléments d'actionnement (11) qui sont conformés pour correspondre aux points . d'actionnement (9) et qui se mettent en prise avec des derniers, et étant construits pour déplacer les deux bandes (8) de façon synchrone c'est-à-dire au même moment et à la même vitesse.

2. Installation selon la revendication 1, caractérisée par le fait que les bandes transporteuses sont des courroies dentées (8) dont les dents (9) régulièrement disposées forment les points d'actionnement, des roues dentées d'entraînement (11) dont la denture correspond au pas et à la forme des dents de la courroie dentée, ces roues dentées formant les éléments d'actionnement du dispositif d'entraînement.

3. Installation selon la revendication 2, caractérisée par le fait qu'un seul côté de la courroie dentée (8) est muni de dents, que son autre côté est lisse, et que la courroie dentée est tournée de son côté muni de dents vers un support de pressage (2) à transporter, déplacé en reposant librement sur les courroies dentées:

4. Installation selon les revendications 3, caractérisée par le fait que la courroie dentée (8) est guidée pour son entraînement par deux rouleaux de renvoi (12) en formant une boucle autour de la roue dentée d'entraînement (11).

5. Installation selon la revendication 3, caractérisée par le fait que la courroie dentée (8) est en matière plastique armée et que le côté lisse de la courroie dentée présente de bonnes propriétés de glissement par rapport à un support de guidage (13) de la courroie dentée.

6. Installation selon la revendication 1, caractérisée par le fait que le dispositif de transport (6) est divisé en trois sections, un poste d'attente (6²) étant placé avant et un poste d'évacuation (6³) étant placé après une section (6¹) qui traverse la presse (5), les trois sections présentant chacune dans sa zone une paire de bandes transporteuses (8), et chaque section étant équipée en propre d'un dispositif d'entraînement (10¹, 10², 10³), muni d'une commande et d'une régulation propres.

7. Installation d'après les revendications 1 à 6, caractérisée par le fait qu'elle comporte une presse 5 avec deux postes de pressage 4¹ et 4² disposés l'un au-dessus de Cautre, et qu'un dispositif de transport (6) est prévu pour chacun des postes de pressage.

8. Installation selon les revendications 7 ou 6, dans laquelle les dispositifs de transport (6) présentent un poste d'attente (6²) et un poste d'évacuation (6³), caractérisée par le fait que les paires de bandes transporteuses (8) supérieures sont disposées de façon à pouvoir coulisser latéralement, en vue d'augmenter l'écart relatif des bandes (8) au-delà de la largeur du support de pressage (2), si bien qu'avec cette augmentation d'écart, le support (2) peut être transporté entre les bandes dans le sens vertical, et que des dispositifs (21) élévateurs sont prévus pour ce transport.

9. Installation selon l'une des revendications 1 à 8, caractérisée par le fait que les dispositifs d'entraînement (10) sont équipés chacun d'un moteur à courant continu, avec une commande et une régulation propres.

10. Installation selon la revendication 2, caractérisée par le fait qu'une paire de roues dentées d'entraînement est prévue pour une paire de courroies dentées (8), ces roues dentées étant entraînées de façon synchrone par un arbre commun, accouplé à un moteur d'entraînement M.

11. Installation selon la revendication 1, caractérisée par le fait que les bandes transporteuses (8) présentent une surface supérieure, tournée vers les surfaces de manipulation (3) anti-dérapante qui rend difficile le glissement relatif des supports de pressage (2) à transporter, les surfaces de manipulation (3) présentant sur leur côté tourné vers les bandes transporteuses (8) une surface conformée de façon correspondante, pour permettre un contact non glissant entre les bandes transporteuses (8) et les supports de pressage (2).
